# EUROPÄISCHE PATENTSCHRIFT

(11) **EP 4 069 595 B1**
(45) Veröffentlichungstag und Bekanntmachung des Hinweises auf die Patenterteilung: **31.12.2025**
(21) Anmeldenummer: 20815784.2
(22) Anmeldetag: 26.11.2020
(51) Int. Cl.: B65C 9/40

(54) **VERFAHREN FÜR DEN BETRIEB EINES ETIKETTIERSYSTEMS**
METHOD FOR OPERATING A LABELLING SYSTEM
PROCÉDÉ D'EXPLOITATION D'UN SYSTÈME D'ÉTIQUETAGE

(30) Priorität: 02.12.2019 DE 102019132710
(43) Veröffentlichungstag der Anmeldung: 12.10.2022
(73) Patentinhaber: Espera-Werke GmbH, 47058 Duisburg (DE)
(72) Erfinder: BECKERS, Ronnie, 3560 Lummen (BE); VICKTORIUS, Winfried, 47249 Duisburg (DE); WOLFF, Peter, 53913 Swisstal (DE)
(74) Vertreter: Gottschald Patentanwälte Partnerschaft mbB
(86) Internationale Anmeldenummer: PCT/EP2020/083505
(87) Internationale Veröffentlichungsnummer: WO 2021/110533

(56) Entgegenhaltungen:
- EP-A1- 3 147 089
- DE-A1- 102008 032 019
- US-A- 5 478 422
- US-B2- 8 012 279
- US-B2- 9 302 459

## Beschreibung

Die Erfindung betrifft ein Verfahren für den Betrieb eines Etikettiersystems zum Etikettieren von einzelnen Packungen gemäß dem Oberbegriff von Anspruch 1, ein Etikettiersystem zum Etikettieren von einzelnen Packungen gemäß dem Oberbegriff von Anspruch 13 sowie eine Überwachungsanordnung für ein solches Etikettiersystem gemäß dem Oberbegriff von Anspruch 14.

Die hier in Rede stehenden Etikettiersysteme zum Etikettieren von einzelnen Packungen weisen mindestens eine Etikettiervorrichtung auf, welche insbesondere als Preisauszeichnungsvorrichtung ausgestaltet ist. Die Etikettiervorrichtung weist zumindest eine Vorschubanordnung, eine Spendeanordnung sowie eine Aufbringanordnung als Funktionseinheiten auf, welche für das Etikettieren der einzelnen Packungen in einer Etikettierroutine eingerichtet sind. Die Funktionseinheiten werden in der Etikettierroutine mittels einer Steueranordnung angesteuert.

Zur Sicherstellung eines zuverlässigen und genauen Etikettierens verfügen die Funktionseinheiten über jeweilige Sensoranordnungen, die mit der Durchführung der Etikettierroutine zusammenhängende Sensordaten ermitteln. Anhand der ermittelten Sensordaten werden beispielsweise die Position, Orientierung und Geschwindigkeit der einzelnen Packungen bestimmt und die Aufbringung der Etiketten gesteuert und/oder geprüft. Moderne Etikettiersysteme verfügen über eine große Zahl an Sensoren für die Sensoranordnungen, wobei ein großer Teil der ermittelten Sensordaten nur kurzzeitig für die Ansteuerung der Funktionseinheiten in einzelnen Etikettiervorgängen im Rahmen der Etikettierroutine genutzt wird.

Die Erfindung geht zudem davon aus, dass das Etikettiersystem eine Überwachungsanordnung aufweist, welche während der Etikettierroutine in einer Überwachungsroutine die von den Sensoranordnungen der Funktionseinheiten ermittelten Sensordaten entsprechend einer für die jeweilige Funktionseinheit vorgegebenen Sensorerfassungsdichte erfasst. Die Überwachungsanordnung ist vorzugsweise als Datenlogger ausgestaltet und bewirkt beispielsweise eine regelmäßige Hinterlegung einzelner Sensordaten oder aus den Sensordaten abgeleiteter Größen. Die von der Überwachungsanordnung erfassten Sensordaten dienen insbesondere dazu, eine Historie von Sensordaten für Fehleranalysen, Systemverbesserungen, zur Erleichterung der Wartung oder dergleichen bereitzustellen. Aufgrund der Vielzahl an verfügbaren Sensoren und der hiermit verbundenen, beträchtlichen Sensordatenmenge wird nur ein ausgewählter, kleiner Teil der gesamten, ermittelten Sensordaten insbesondere in vorgegebenen Zeitintervallen erfasst. Die Überwachungsanordnung erfasst die von den Sensoranordnungen ermittelten Sensordaten entsprechend einer für die jeweilige Funktionseinheit vorgegebenen Sensorerfassungsdichte.

Problematisch ist hierbei, dass eine Vielzahl von für die Identifikation von verschiedenen Fehlerquellen möglicherweise hilfreichen Sensordaten in der Überwachungsroutine zur Vermeidung einer ausufernden Sensordatenmenge nicht erfasst wird. Gleichzeitig werden oftmals systematische, sich langfristig auf die Qualität des Etikettierens auswirkende Fehler in der Etikettierroutine über die kurzzeitige Nutzung der Sensordaten nicht zuverlässig erkannt und auch nicht protokolliert.

US 8 012 279 B2, US 5 478 422 A und DE 10 2008 032019 A1 offenbaren Verfahren zum Betreiben von Etikettiersystemen gemäß dem Oberbegriff des Anspruchs 1, sowie Etikettiersysteme gemäß dem Oberbegriff des Anspruchs 13.

Der Erfindung liegt das Problem zugrunde, ein Verfahren für den Betrieb eines Etikettiersystems zum Etikettieren von einzelnen Packungen anzugeben, wobei die Überwachung des Etikettiersystems verbessert wird.

Das obige Problem wird bei einem Verfahren gemäß dem Oberbegriff von Anspruch 1 durch die Merkmale des kennzeichnenden Teils von Anspruch 1 gelöst.

Wesentlich ist die grundsätzliche Überlegung, dass einerseits das Etikettiersystem aufgrund der zur Durchführung der Etikettierroutine bereits vorgesehenen Sensoranordnungen eine ausreichend große Sensordatenmenge bereitstellen kann, um eine eingehende Überwachung des Etikettiersystems zu ermöglichen. Andererseits werden systematische Fehler in der Etikettierroutine vom Benutzer oftmals zwar wahrgenommen, der Benutzer ist aufgrund der Komplexität des Etikettiersystems aber nicht ohne Weiteres in der Lage, die Fehlerursache zu identifizieren.

Im Einzelnen wird vorgeschlagen, dass mittels der Überwachungsanordnung eine Benutzerabfrageroutine durchgeführt wird, in welcher ein Benutzer mittels der Benutzerschnittstelle zur Eingabe eines Befindlichkeitsgrads betreffend einen Funktionsaspekt des Etikettiersystems aufgefordert und der daraufhin vom Benutzer eingegebene Befindlichkeitsgrad an die Überwachungsanordnung übermittelt wird, dass die Überwachungsanordnung den eingegebenen Befindlichkeitsgrad mit einem vorgegebenen Befindlichkeitsgrad vergleicht und bei einer Abweichung des eingegebenen Befindlichkeitsgrads vom vorgegebenen Befindlichkeitsgrad eine interne Reaktionsroutine durchführt.

Weiter ist vorschlagsgemäß vorgesehen, dass in der internen Reaktionsroutine eine gegenüber der vorherigen Sensorerfassungsdichte geänderte, insbesondere erhöhte, Sensorerfassungsdichte mindestens einer Funktionseinheit vorgegeben wird, und dass nach der Benutzerabfrageroutine die Etikettierroutine und die Überwachungsroutine mit der aus der Benutzerabfrageroutine vorgegebenen, geänderten Sensorerfassungsdichte durchgeführt wird.

Es wurde erkannt, dass mittels der Benutzerabfrageroutine ermittelt werden kann, ob möglicherweise ein Mangel in der Etikettierroutine vorliegt, woraufhin die interne Reaktionsroutine ausgelöst wird, über welche eine Anpassung der Überwachungsroutine bewirkt wird.

Anhand des Ergebnisses der Benutzerabfrageroutine wird somit die Identifikation von möglichen Ursachen für den eingegebenen Befindlichkeitsgrad dadurch erleichtert, dass für mindestens eine Funktionseinheit eine geänderte, insbesondere erhöhte, Sensorerfassungsdichte für die weitere Durchführung der Überwachungsroutine vorgegeben wird. Somit werden die Sensordaten in Reaktion auf die Abweichung vom vorgegebenen Befindlichkeitsgrad entsprechend der geänderten Sensorerfassungsdichte beispielsweise für eine Fehleranalyse erfasst.

Die vorschlagsgemäße Lösung lässt sich auf einfache Weise umsetzen, da zur Durchführung der Benutzerabfrageroutine und zur weiteren Erfassung der Sensordaten auf die bereits am Etikettiersystem vorgesehenen Sensoranordnungen zugegriffen werden kann.

Die vorteilhaften Ausgestaltungen gemäß den Ansprüchen 2 und 3 betreffen die Vorgabe der geänderten Sensorerfassungsdichte. In der besonders zweckmäßigen Ausgestaltung gemäß Anspruch 4 wird die Sensorerfassungsdichte mindestens einer Funktionseinheit gegenüber einer vorgegebenen, normal-betriebsmäßigen Sensorerfassungsdichte geändert.

Anspruch 5 betrifft eine Zuordnung mindestens einer der Funktionseinheiten zu dem Befindlichkeitsgrad, wodurch die Sensorerfassungsdichte gezielt in Bezug auf die mindestens eine zugeordnete Funktionseinheit geändert werden kann und somit die Erfassung der Sensordaten weiter optimiert wird.

In einer besonders benutzerfreundlichen Ausgestaltung wird der Benutzer mittels der Benutzerschnittstelle aufgefordert, den Befindlichkeitsgrad aus einer Zusammenstellung von auswählbaren Befindlichkeitsgraden auszuwählen. Mit der Repräsentation einer ansteigenden Skala von einem niedrigen bis zu einem hohen Befindlichkeitsgrad durch die die Zusammenstellung von auswählbaren Befindlichkeitsgraden wird die Eingabe des Befindlichkeitsgrads und dessen Berücksichtigung vereinfacht.

Die vorteilhaften Ausgestaltungen gemäß den Ansprüchen 6 und 7 betreffen die Änderung der Sensorerfassungsdichte.

Gemäß einer Ausgestaltung werden die mittels der Überwachungsanordnung erfassten Sensordaten in der Überwachungsroutine hinterlegt und/oder deren Ausgabe veranlasst, sodass die entsprechend der geänderten Sensorerfassungsdichte erfassten Sensordaten für eine spätere Auswertung herangezogen werden können.

Zur Vermeidung einer Fehlauslösung der interne Reaktionsroutine wird in einer bevorzugten Ausgestaltung mittels der Überwachungsanordnung eine Plausibilitätsprüfung des eingegebenen Befindlichkeitsgrads durchgeführt.

Weitere Funktionseinheiten der Etikettiervorrichtung, deren Sensordaten ebenso in der Überwachungsroutine erfasst werden können, sind in Anspruch 8 definiert.

Die Ansprüche 9 bis 12 betreffen bevorzugte Ausgestaltungen der Benutzerabfrageroutine.

Nach einer weiteren Lehre gemäß Anspruch 13, der eigenständige Bedeutung zukommt, wird das oben angesprochene Etikettiersystem zum Etikettieren von einzelnen Packungen, das für die Durchführung des vorschlagsgemäßen Verfahrens eingerichtet ist, als solches beansprucht. Auf alle Ausführungen zu dem vorschlagsgemäßen Verfahren darf verwiesen werden.

Nach einer weiteren Lehre gemäß Anspruch 14, der ebenfalls eigenständige Bedeutung zukommt, wird die obige Überwachungsanordnung, die der Durchführung der Benutzerabfrageroutine im Rahmen des vorschlagsgemäßen Verfahrens dient, als solche beansprucht. Es darf auf die obigen Ausführungen zu dem vorschlagsgemäßen Verfahren verwiesen werden.

In einer vorteilhaften Ausgestaltung weist die Überwachungsanordnung einen Speicher mit Programmanweisungen und mindestens einen Prozessor zur Umsetzung der Benutzerabfrageroutine auf (Anspruch 15).

Weiter beschrieben wird ein Computerprogramm aufweisend Programmanweisungen, welches einen Prozessor der vorschlagsgemäßen Überwachungsanordnung zur Ausführung der Benutzerabfrageroutine veranlasst, wenn das Computerprogramm auf dem Prozessor läuft. Das Computerprogramm kann hierbei auf einem, insbesondere nicht-flüchtigen, Speicher gespeichert sein. Auch insoweit darf auf die obigen Ausführungen zu dem vorschlagsgemäßen Verfahren verwiesen werden.

Im Folgenden wird die Erfindung anhand einer lediglich ein Ausführungsbeispiel darstellenden Zeichnung näher erläutert. In der Zeichnung zeigt
- Fig. 1: eine schematische Darstellung des vorschlagsgemäßen Etikettiersystems mit einer vorschlagsgemäßen Überwachungsanordnung zur Durchführung des vorschlagsgemäßen Verfahrens und
- Fig. 2: ein Ablaufdiagramm des vorschlagsgemäßen Verfahrens.

Die Erfindung betrifft ein Verfahren für den Betrieb eines Etikettiersystems zum Etikettieren von einzelnen Packungen. Fig. 1 zeigt das Etikettiersystem in einer schematischen Darstellung mit einer Etikettiervorrichtung 1, welche insbesondere als Preisauszeichnungsvorrichtung ausgestaltet ist.

Die Etikettiervorrichtung 1 ist mit einer Vorschubanordnung 2 zum Transport jeweiliger Packungen ausgestattet. Bei der Vorschubanordnung 2 handelt es sich bevorzugt um einen Bandförderer oder um einen Rollenförderer, gegebenenfalls auch um mindestens einen Roboterarm, zur Bewegung der jeweiligen Packungen. Die Vorschubanordnung 2, hier der Bandförderer, weist hier und vorzugsweise mindestens ein Transportband 3 auf, über welches die jeweiligen Packungen, die in der Fig. 1 nicht dargestellt sind, entlang einer Transportrichtung transportiert werden.

Weiter ist eine Spendeanordnung 4 zum Spenden eines von einem Materialstreifen 5 lösbaren Etiketts vorgesehen. Mit einem von einem Materialstreifen 5 lösbaren Etikett ist insbesondere ein Etikett gemeint, welches mit seiner Klebefläche lösbar auf einem Trägerstreifen angebracht ist, der den Materialstreifen 5 bildet und beispielsweise aus Papier und/oder Kunststoff bestehen kann. Ebenso ist es möglich, dass das Etikett durch Abtrennen eines Teilabschnitts von einem bedruckbaren oder bedruckten Materialstreifen 5 erzeugt wird, etwa durch Schneiden und/oder Reißen des Materialstreifens 5. Das vorschlagsgemäße Verfahren wird bevorzugt für als Klebeetiketten ausgestaltete Etiketten angewendet, welche bereits am Materialstreifen 5 eine Klebefläche aufweisen. Ebenso ist auch die Verwendung von klebemittelfreien Etiketten denkbar, welche erst später mit einer Klebefläche versehen oder auf eine Klebefläche an der jeweiligen Packung aufgebracht werden.

Zudem weist die Etikettiervorrichtung 1, hier in einem gemeinsamen Gehäuse mit der Spendeanordnung 4, eine Aufbringanordnung 6 zum Aufbringen des gespendeten Etiketts auf die jeweilige Packung auf. Vorzugsweise wird das gespendete Etikett von einem Stempel, welcher hier und vorzugsweise als Pendelstempel 7 ausgestaltet ist, aufgenommen und auf die jeweilige Packung aufgebracht. Insbesondere weist der Stempel einen Blaskopf zum Ansaugen und Abblasen des Etiketts auf. Der Pendelstempel 7 führt hier beim Aufbringen eine Bewegung entlang der Transportrichtung durch, um ein Etikettieren der mittels der Vorschubanordnung 2 bewegten Packung zu ermöglichen. Mit der Aufbringanordnung 6 kann das Etikett berührend durch ein Aufpressen des Etiketts auf die Packung aufgebracht werden. Zusätzlich oder alternativ ist es denkbar, dass das Etikett berührungslos aufgebracht wird, beispielsweise indem ein Blaskopf des Stempels das Etikett durch Erzeugen eines zur Packung gerichteten Druckluftstoßes auf die Packung abbläst.

Die Vorschubanordnung 2, die Spendeanordnung 4 und die Aufbringanordnung 6 bilden jeweils Funktionseinheiten der Etikettiervorrichtung 1. Neben den bereits genannten Funktionseinheiten können noch weitere Funktionseinheiten vorgesehen sein, wie untenstehend noch näher erläutert wird. Ebenso kann das Etikettiersystem auch mehrere, insbesondere wie hier beschriebene, Etikettiervorrichtungen 1 aufweisen.

Mindestens eine oder alle der genannten Funktionseinheiten, hier und vorzugsweise also zumindest die Vorschubanordnung 2, die Spendeanordnung 4 und die Aufbringanordnung 6, weisen jeweils eine Sensoranordnung 8, 9, 10 auf, über welche Sensordaten mit Bezug auf die Durchführung einer Etikettierroutine ermittelt werden können.

Die Etikettiervorrichtung 1 weist ferner eine Steueranordnung 11 auf. In der Etikettierroutine werden die Funktionseinheiten mittels der Steueranordnung 11 zum Etikettieren der einzelnen Packungen angesteuert. Die Steueranordnung 11 weist vorzugsweise hierzu eine Steuerelektronik zur Umsetzung der im Rahmen der Etikettierroutine anfallenden Steuerungsaufgaben auf. Bei der Steueranordnung 11 kann es sich, wie auch in Fig. 1 vereinfacht dargestellt, um eine zentrale Steueranordnung 11 handeln, welche alle oder zumindest einen Teil der Funktionseinheiten steuert. Ebenso ist es möglich, dass die Steueranordnung 11 mehrere dezentrale, miteinander kommunizierende Steuereinheiten aufweist, wobei vorzugsweise jeder Funktionseinheit jeweils eine Steuereinheit zugeordnet ist.

Die von den jeweiligen Sensoranordnungen 8, 9, 10 ermittelten Sensordaten werden an die Steueranordnung 11 übermittelt und dienen zunächst dem Steuern der Funktionseinheiten in der Etikettierroutine. Jede der Sensoranordnungen 8, 9, 10 weist hierbei mindestens einen Sensor und vorzugsweise eine Mehrzahl von Sensoren auf, welche Sensordaten beispielsweise basierend auf optischen, akustischen, mechanischen und/oder elektronischen Messgrößen ermitteln. Beispielsweise sind die Sensoren als Temperatursensoren und/oder als Feuchtigkeitssensoren ausgebildet.

Vorzugsweise kann die Sensoranordnung 8 der Vorschubanordnung 2 Sensoren zur Ermittlung der Transportgeschwindigkeit und der Drehgeschwindigkeit der das Transportband 3 antreibenden Antriebsanordnungen aufweisen. Die Spendeanordnung 4 weist beispielsweise eine Sensoranordnung 9 mit Sensoren zur Bestimmung der Geschwindigkeit, der Länge und der gegenwärtigen Position des Materialstreifens 5 auf. Die Aufbringanordnung 6 weist insbesondere eine Sensoranordnung 10 zur Bestimmung der Position und Stellung des Pendelstempels 7 auf. Es darf zu weiteren Ausführungsformen der Sensoranordnungen auf dem Fachmann bekannte Maßnahmen verwiesen werden, den Betrieb der Funktionseinheiten der Etikettiervorrichtung 1 in der Etikettierroutine anhand von Sensorik zu steuern.

Das Etikettiersystem weist eine Überwachungsanordnung 12 auf. Während der Etikettierroutine werden in einer Überwachungsroutine mittels der Überwachungsanordnung 12 die von den Sensoranordnungen 8, 9, 10 der Funktionseinheiten ermittelten Sensordaten entsprechend einer für die jeweilige Funktionseinheit vorgegebenen Sensorerfassungsdichte erfasst. Zur Ausgestaltung der Überwachungsroutine darf ergänzend auf die einleitenden Ausführungen verwiesen werden.

Unter einem "Ermitteln" von Sensordaten durch die Sensoranordnungen 8, 9, 10 wird jegliche Bereitstellung von durch Sensormessungen der jeweiligen Sensoranordnung 8, 9, 10 bestimmten Messwerten und hieraus abgeleiteten Größen verstanden, welche beispielsweise an die Steueranordnung 11 übermittelt werden. Unter einem "Erfassen" der ermittelten Sensordaten mittels der Überwachungsanordnung 12 wird dagegen ein Erhalten - im Sinne eines Entgegennehmens -, insbesondere ein Hinterlegen, und gegebenenfalls Verarbeiten von Sensordaten durch die Überwachungsanordnung 12 verstanden, wobei vorzugsweise nur ein Teil der ermittelten Sensordaten mittels der Überwachungsanordnung 12 erfasst wird. Grundsätzlich erfasst die Überwachungsanordnung 12 die von den Sensoranordnungen 8, 9, 10 ermittelten Sensordaten entsprechend der für die jeweilige Funktionseinheit vorgegebenen Sensorerfassungsdichte.

Die Sensorerfassungsdichte gibt eine für die jeweiligen Funktionseinheit zu erfassende Sensordatenmenge vor, wobei eine höhere Sensorerfassungsdichte einer höheren zu erfassenden Sensordatenmenge entspricht. Die Sensorerfassungsdichte enthält eine Vorgabe dahingehend, welche und wie viele der ermittelten Sensordaten von der Überwachungsanordnung 12 erfasst werden. Über die Sensorerfassungsdichte wird vorzugsweise nur eine im Vergleich zur gesamten, von den Sensoranordnungen 8, 9, 10 ermittelten oder ermittelbaren Sensordaten kleinere Sensordatenmenge erfasst. Unter der Sensordatenmenge kann hierbei die von den Sensordaten über die Zeit eingenommene Größe auf einem Datenspeicher verstanden werden, beispielsweise in Bits, wobei die Sensordaten komprimiert oder unkomprimiert vorliegen können.

Die Überwachungsanordnung 12 kann in der Steueranordnung 11 integriert sein. Ebenso kann die Überwachungsanordnung 12 als separate Anordnung ausgeführt sein, welche mit dem Etikettiersystem in Kommunikation steht. Die Überwachungsanordnung 12 kann beispielsweise als externe Anordnung ausgestaltet sein, welche über ein Netzwerk mit dem Etikettiersystem und insbesondere den Sensoranordnungen 8, 9, 10 und/oder der Steueranordnung 11 kommuniziert.

Das Etikettiersystem weist eine Benutzerschnittstelle 13 auf, welche hier und vorzugsweise mit einem Touchscreen ausgestattet ist. Über die Benutzerschnittstelle 13 können Systemparameter der Funktionseinheiten in der Etikettierroutine und beispielsweise auch Sensordaten oder hieraus abgeleitete Größen für einen Benutzer des Etikettiersystems visualisiert werden. Der Benutzer kann ebenso über eine Eingabe mittels der Benutzerschnittstelle 13 beispielsweise auf die Durchführung der Etikettierroutine Einfluss nehmen.

Wesentlich ist nun, dass mittels der Überwachungsanordnung 12 eine Benutzerabfrageroutine durchgeführt wird, in welcher ein Benutzer mittels der Benutzerschnittstelle 13 des Etikettiersystems zur Eingabe eines Befindlichkeitsgrads betreffend einen Funktionsaspekt des Etikettiersystems aufgefordert und der daraufhin vom Benutzer eingegebene Befindlichkeitsgrad an die Überwachungsanordnung 12 übermittelt wird, und dass die Überwachungsanordnung 12 den eingegebenen Befindlichkeitsgrad mit einem vorgegebenen Befindlichkeitsgrad vergleicht und bei einer Abweichung des eingegebenen Befindlichkeitsgrads vom vorgegebenen Befindlichkeitsgrad eine interne Reaktionsroutine durchführt.

Fig. 2 zeigt hierzu einen schematischen Ablauf des vorschlagsgemäßen Verfahrens mit der Benutzerabfrageroutine sowie der nachfolgenden Etikettierroutine und Überwachungsroutine mit verschiedenen durchführbaren Aktionen.

In Aktion 14 wird ein Benutzer des Etikettiersystems mittels der Benutzerschnittstelle 13 zur Eingabe eines Befindlichkeitsgrads betreffend einen Funktionsaspekt des Etikettiersystems aufgefordert. Unter "Befindlichkeitsgrad" wird ein subjektives Qualitätsmaß über eine Einstufung der Qualität des Arbeitsergebnisses und/oder der Prozessqualität in Bezug auf den jeweiligen Funktionsaspekt verstanden.

In Aktion 15 gibt der Benutzer den Befindlichkeitsgrad mittels der Benutzerschnittstelle 13 ein.

Der vom Benutzer eingegebene Befindlichkeitsgrad wird in Aktion 16 an die Überwachungsanordnung 12 übermittelt.

Mittels der Überwachungsanordnung 12 wird der benutzerseitig eingegebene Befindlichkeitsgrad in Aktion 17 mit einem systemseitig vorgegebenen Befindlichkeitsgrad verglichen. Der vorgegebene Befindlichkeitsgrad für den betroffenen Funktionsaspekt ist beispielsweise repräsentativ für einen normal-betriebsmäßigen Verlauf der Etikettierroutine und dafür, dass beispielsweise die Qualität des Arbeitsergebnisses und/oder der Prozessqualität in Bezug auf den jeweiligen Funktionsaspekt der zu erwartenden Qualität entspricht. Der eingegebene Befindlichkeitsgrad muss hierbei nicht zwingend mit einem einzelnen vorgegebenen Befindlichkeitsgrad verglichen werden. Vielmehr kann der eingegebene Befindlichkeitsgrad auch dahingehend geprüft werden, ob dieser in einem vorgegebenen Bereich von Befindlichkeitsgraden liegt. Wesentlich ist weiter, dass in der von der Überwachungsanordnung 12 durchgeführten internen Reaktionsroutine eine gegenüber der vorherigen Sensorerfassungsdichte geänderte, insbesondere erhöhte oder verringerte, Sensorerfassungsdichte mindestens einer Funktionseinheit vorgegeben wird.

In einer bevorzugten Ausführungsform wird in der internen Reaktionsroutine die Vorgabe der geänderten, insbesondere erhöhten oder verringerten, Sensorerfassungsdichte mindestens einer Funktionseinheit abhängig davon vorgenommen, ob der eingegebene Befindlichkeitsgrad den vorgegebenen Befindlichkeitsgrad unterschreitet oder überschreitet.

In Fig. 2 wird auf ein Unterschreiten des vorgegebenen Befindlichkeitsgrads in Aktion 18 die interne Reaktionsroutine mittels der Überwachungsanordnung 12 ausgelöst. Anhand des Unterschreitens des vorgegebenen Befindlichkeitsgrads wird beispielsweise deutlich, dass die Qualität des Arbeitsergebnisses und/oder der Prozessqualität in Bezug auf den jeweiligen Funktionsaspekt unterhalb der vom Benutzer erwarteten Qualität liegt.

Vorzugsweise wird in der internen Reaktionsroutine auf ein Unterschreiten des vorgegebenen Befindlichkeitsgrads eine gegenüber der vorherigen Sensorerfassungsdichte erhöhte Sensorerfassungsdichte mindestens einer Funktionseinheit vorgegeben, so dass mit der Überwachungsroutine nach der Benutzerabfrageroutine eine für die jeweilige Funktionseinheit größere Sensordatenmenge erfasst wird.

Dagegen wird im Ablaufschema nach Fig. 2 in Aktion 19 bei der Eingabe des Befindlichkeitsgrads der vorgegebene Befindlichkeitsgrad überschritten und somit von der Überwachungsanordnung 12 erkannt, dass eine gegenüber zuvor verbesserte Qualität des Arbeitsergebnisses und/oder verbesserte Prozessqualität in Bezug auf den jeweiligen Funktionsaspekt vorliegt. Der in diesem Fall systemseitig vorgegebene Befindlichkeitsgrad ist insbesondere der Befindlichkeitsgrad, der in einer vorausgegangenen Benutzerabfrageroutine vom Benutzer eingegeben wurde und der - die Unzufriedenheit des Benutzers ausdrückend - im Vergleich zu einem optimalen Befindlichkeitsgrad verringert war. Beispielsweise wurden im Anschluss an die vorausgegangene Benutzerabfrageroutine, in der ein vergleichsweise geringer Befindlichkeitsgrad eingegeben wurde, Wartungs- oder Reparaturarbeiten an der Etikettiervorrichtung 1 durchgeführt, wodurch sich die Qualität des Arbeitsergebnisses und/oder die Prozessqualität in Bezug auf den jeweiligen Funktionsaspekt verbessert haben. Der Benutzer ist nun zufriedener und gibt daher einen höheren als den vorgegebenen Befindlichkeitsgrad ein. Vorzugsweise kann auch hier eine interne Reaktionsroutine mittels der Überwachungsanordnung 12 ausgelöst werden, wobei die Sensorerfassungsdichte mindestens einer Funktionseinheit anhand des eingegebenen Befindlichkeitsgrads neu vorgegeben und insbesondere reduziert wird.

In einer bevorzugten Ausführungsform wird in der internen Reaktionsroutine ein Grad der Abweichung des eingegebenen Befindlichkeitsgrads vom vorgegebenen Befindlichkeitsgrad ermittelt und in der internen Reaktionsroutine die Vorgabe der geänderten, beispielsweise erhöhten oder verringerten, Sensorerfassungsdichte mindestens einer Funktionseinheit abhängig vom Grad der Abweichung vorgenommen. Vorzugsweise wird in der internen Reaktionsroutine die Sensorerfassungsdichte mindestens einer Funktionseinheit anhand des eingegebenen Befindlichkeitsgrads derart vorgeben, dass mit einem niedrigeren Befindlichkeitsgrad eine höhere Sensorerfassungsdichte vorgegeben wird und/oder mit einem höheren Befindlichkeitsgrad eine niedrigere Sensorerfassungsdichte vorgegeben wird.

Insbesondere wird bei Unterschreiten des vorgegebenen Befindlichkeitsgrads durch den eingegebenen Befindlichkeitsgrad die Sensorerfassungsdichte der zugeordneten Funktionseinheit gegenüber einer vorgegebenen, normal-betriebsmäßigen Sensorerfassungsdichte erhöht. Unter der vorgegebenen, normal-betriebsmäßigen Sensorerfassungsdichte wird eine Sensorerfassungsdichte verstanden, welche einer üblichen Hinterlegung von Sensordaten für Fehleranalysen, Systemverbesserungen, zur Erleichterung der Wartung oder dergleichen entspricht.

Vorzugsweise wird bei Überschreiten des vorgegebenen Befindlichkeitsgrads durch den eingegebenen Befindlichkeitsgrad die Sensorerfassungsdichte der zugeordneten Funktionseinheit gegenüber der vorgegebenen, normal-betriebsmäßigen Sensorerfassungsdichte reduziert, so dass mit der Überwachungsroutine nach der Benutzerabfrageroutine zur Einsparung von Ressourcen eine für die jeweilige Funktionseinheit geringere Sensordatenmenge erfasst wird.

Wesentlich ist zudem, dass nach der Benutzerabfrageroutine die Etikettierroutine mit angepassten Systemparametern einer oder mehrerer der Funktionseinheiten weitergeführt wird, was in Fig. 2 als Aktion 20 dargestellt ist.

Während der Etikettierroutine wird weiter in Aktion 21 die Überwachungsroutine mit der aus der Benutzerabfrageroutine vorgegebenen, geänderten Sensorerfassungsdichte durchgeführt. Entsprechend werden mit der Fortsetzung der Etikettierroutine über die Überwachungsroutine Sensordaten mit einer an das Ergebnis der Benutzerabfrageroutine angepassten Sensorerfassungsdichte erfasst.

Wird mit der Prüfung des eingegebenen Befindlichkeitsgrads mittels der Überwachungsanordnung 12 in Aktion 17 ermittelt, dass der eingegebene Befindlichkeitsgrad dem vorgegebenen optimalen Befindlichkeitsgrad entspricht, unterbleibt vorzugsweise ein Auslösen einer internen Reaktionsroutine. Entsprechend kann die Etikettierroutine in Aktion 20 weiter unverändert ausgeführt werden, wobei die Überwachungsroutine in Aktion 21 mit einer unveränderten Sensorerfassungsdichte, insbesondere der normal-betriebsmäßigen Sensorerfassungsdichte, durchgeführt wird.

Es ist denkbar, dass die Sensorerfassungsdichte für alle Funktionseinheiten verändert wird. Die Überwachungsroutine wird beispielsweise jedoch dafür genutzt, bei einer Abweichung des eingegebenen Befindlichkeitsgrads vom vorgegebenen Befindlichkeitsgrad eine erhöhte Sensordatenmenge gezielt für die vom Funktionsaspekt betroffene Funktionseinheit bzw. betroffenen Funktionseinheiten bereitzustellen. In einer Ausführungsform ist eine Zuordnung mindestens einer, insbesondere genau einer, der Funktionseinheiten zu dem Befindlichkeitsgrad anhand des betreffenden Funktionsaspekts vorgesehen. Die geänderte, insbesondere erhöhte, Sensorerfassungsdichte wird entsprechend für die mindestens eine, insbesondere genau eine, dem eingegebenen Befindlichkeitsgrad zugeordnete Funktionseinheit vorgegeben. Der Benutzer wird beispielsweise zur Eingabe eines Befindlichkeitsgrads betreffend einen vorbestimmten Funktionsaspekt (beispielsweise der Qualität des Aufbringens des Etiketts) aufgefordert, wobei diesem vorbestimmten Funktionsaspekt mindestens eine Funktionseinheit zugeordnet ist (beispielsweise die Aufbringanordnung 4). Die Zuordnung zu einer Funktionseinheit ergibt sich insbesondere durch die Kausalität der Arbeitsweise der jeweiligen Funktionseinheit für das mit dem Befindlichkeitsgrad zusammenhängende Arbeitsergebnis und/oder durch die Kausalität der Arbeitsweise der jeweiligen Funktionseinheit für die mit dem Befindlichkeitsgrad zusammenhängende Prozessqualität. Vorzugsweise ist die Zuordnung des eingegebenen Befindlichkeitsgrads zu mindestens einer, insbesondere genau einer, der Funktionseinheiten bereits von vorneherein, das heißt bereits vor Beginn der Benutzerabfrageroutine, anhand einer festgelegten Zuordnungsvorschrift vorgegeben. Es ist aber auch denkbar, dass erst in der internen Reaktionsroutine mittels der Überwachungsanordnung 12 eine Zuordnung des eingegebenen Befindlichkeitsgrads zu mindestens einer, insbesondere genau einer, der Funktionseinheiten durchgeführt wird, vorzugsweise auch anhand einer festgelegten Zuordnungsvorschrift, beispielsweise wenn der Befindlichkeitsgrad in einer freien Eingabe vom Benutzer eingegeben wird.

In einer bevorzugten, besonders benutzerfreundlichen Ausführungsform wird in der Benutzerabfrageroutine der Benutzer mittels der Benutzerschnittstelle 13 aufgefordert, den Befindlichkeitsgrad aus einer Zusammenstellung von auswählbaren Befindlichkeitsgraden auszuwählen. Hiermit ist eine besonders intuitive Eingabe des Befindlichkeitsgrads gegeben.

Die Zusammenstellung von auswählbaren Befindlichkeitsgraden kann in einer Ausführungsform eine ansteigende Skala von einem niedrigen bis zu einem hohen Befindlichkeitsgrad repräsentieren. Ein niedriger Befindlichkeitsgrad drückt eine geringe Zufriedenheit des Benutzers und ein hoher Befindlichkeitsgrad eine hohe Zufriedenheit des Benutzers aus. Der Befindlichkeitsgrad kann beispielsweise durch einen Zahlenwert repräsentiert werden, wobei ein niedriger Zahlenwert einen niedrigen Befindlichkeitsgrad und ein hoher Zahlenwert einen hohen Befindlichkeitsgrad repräsentiert. Der Benutzer wird in der Benutzerabfrageroutine aufgefordert, den Befindlichkeitsgrad anhand einer Auswahl aus der Skala einzugeben. Die Sensorerfassungsdichte kann folglich in der internen Reaktionsroutine auf besonders einfache Weise anhand des eingegeben Befindlichkeitsgrads vorgegeben werden, wobei beispielsweise die geänderte Sensorerfassungsdichte über eine mathematische Funktion aus dem durch den Zahlenwert repräsentierten Befindlichkeitsgrad ermittelt wird. Vorzugsweise wird in der internen Reaktionsroutine die Sensorerfassungsdichte der zugeordneten Funktionseinheit anhand des eingegebenen Befindlichkeitsgrads derart vorgeben, dass mit einem niedrigeren Befindlichkeitsgrad eine höhere Sensorerfassungsdichte vorgegeben wird bzw. dass mit einem höheren Befindlichkeitsgrad eine niedrigere Sensorerfassungsdichte vorgegeben wird.

Die Sensorerfassungsdichte kann auf verschiedene Weisen in der internen Reaktionsroutine verändert werden. So wird in einer Ausführungsform anhand des eingegebenen Befindlichkeitsgrads eine geänderte Sensorerfassungsdichte der jeweiligen Funktionseinheit dadurch vorgeben, dass eine geänderte zeitliche Rate der von der Sensoranordnung 8, 9, 10 ermittelten Sensordaten und/oder der von der Überwachungsanordnung 12 erfassten Sensordaten vorgegeben wird. Mit der zeitlichen Rate der von der Sensoranordnung 8, 9, 10 ermittelten Sensordaten ist gemeint, zu welchen Zeitpunkten und insbesondere in welchen vorgegebenen Zeitintervallen die Sensordaten von der Sensoranordnung 8, 9, 10 ermittelt werden. Mit der zeitlichen Rate der von der Überwachungsanordnung 12 erfassten Sensordaten ist gemeint, zu welchen Zeitpunkten und insbesondere in welchen vorgegebenen Zeitintervallen die Sensordaten von der Überwachungsanordnung 12 erfasst werden. Ein Erhöhen der Sensorerfassungsdichte kann entsprechend über zeitlich näher zusammenliegende Zeitpunkte und insbesondere kleinere Zeitintervalle erreicht werden. Ein Verringern der Sensorerfassungsdichte kann entsprechend über zeitlich weiter auseinanderliegende Zeitpunkte und insbesondere größere Zeitintervalle erreicht werden.

Ebenso kann die Sensorerfassungsdichte der zugeordneten Funktionseinheit anhand des eingegebenen Befindlichkeitsgrads dadurch vorgeben werden, dass die Anzahl der aktivierten Sensoren vorgegeben wird. Beispielsweise können die Sensoranordnungen 8, 9, 10 Sensoren aufweisen, welche zur Steuerung der Etikettierroutine nicht zwingend erforderlich sind oder zumindest zeitweise nicht erforderlich sind. Die Sensorerfassungsdichte kann dadurch erhöht werden, dass diese zusätzlichen Sensoren ebenfalls aktiviert und zum Ermitteln weiterer Sensordaten herangezogen werden. Ebenso kann die Auswahl der aktivierten Sensoren der Sensoranordnung 8, 9, 10 der zugeordneten Funktionseinheit vorgegeben werden. Beispielsweise werden zur Veränderung der Sensorerfassungsdichte bestimmte auf den von dem Befindlichkeitsgrad betroffenen Funktionsaspekt bezogene Sensoren aktiviert.

Weiter kann die Sensorerfassungsdichte der zugeordneten Funktionseinheit anhand des eingegebenen Befindlichkeitsgrads dadurch vorgeben werden, dass die Informationsdichte der von der Sensoranordnung 8, 9, 10 ermittelten Sensordaten vorgegeben wird, wodurch eine Informationsdichte der Sensordaten geändert werden kann. So kann ein Verarbeitungsmodus einer mittels der Sensoranordnung 8, 9, 10 durchgeführten Verarbeitung der Sensordaten vorgegeben werden. Die Sensoranordnung 8, 9, 10 ist hierbei dafür eingerichtet, eine Verarbeitung der ermittelten Sensordaten durchzuführen, etwa im Rahmen einer Vorverarbeitung und/oder einer (Vor-)Auswertung der Sensordaten. Beispiele hierfür sind das Ermitteln eines zeitlichen Verlaufs von Sensordaten und das Ermitteln von zeitabhängigen Größen aus den Sensordaten. Der Verarbeitungsmodus ist eine Vorgabe dafür, ob und in welcher Form eine Verarbeitung durch die Sensoranordnung 8, 9, 10 stattfindet. Für eine Erhöhung der Sensorerfassungsdichte kann also eine Erhöhung der Informationsdichte der Sensordaten vorgesehen sein. Dies kann dadurch erfolgen, dass der Verarbeitungsmodus derart geändert wird, dass eine zusätzliche Verarbeitung der Sensordaten stattfindet, beispielsweise indem Sensordaten mit einem zeitlichen Bezug und/oder gemittelte Sensordaten von der Sensoranordnung 8, 9, 10 bereitgestellt werden. Ebenso kann eine Verringerung der Informationsdichte der Sensordaten vorgesehen sein, indem eine Verarbeitung von Sensordaten unterbleibt, sodass beispielsweise nur Rohdaten der Sensordaten im Rahmen der Überwachungsroutine erfasst werden. Im Falle einer vergleichsweise geringen Informationsdichte der Sensordaten werden beispielsweise nur die Werte für eine physikalische Größe, z.B. den Druck, von der Sensoranordnung 8, 9, 10 ermittelt bzw. im Rahmen der Überwachungsroutine erfasst, wohingegen im Falle einer vergleichsweise hohen Informationsdichte der Sensordaten beispielsweise zusätzlich oder alternativ die Werte für die physikalische Größe, z.B. den Druck, in mit einem zeitlichen Bezug verknüpfter Form und/oder in gemittelter Form von der Sensoranordnung 8, 9, 10 ermittelt bzw. im Rahmen der Überwachungsroutine erfasst werden.

Nach der benutzerseitigen Eingabe eines Befindlichkeitsgrads wird der Benutzer in einer bevorzugten Ausführungsform in der internen Reaktionsroutine mittels der Benutzerschnittstelle 13 aufgefordert, die Sensorerfassungsdichte mindestens einer Funktionseinheit manuell vorzugeben. Beispielsweise kann der Benutzer durch eine Eingabe beeinflussen, um welches Maß die Sensorerfassungsdichte erhöht oder reduziert werden soll. Ebenso ist denkbar, dass der Benutzer gezielt Einfluss auf die Veränderung der Sensorerfassungsdichte nimmt und beispielsweise mittels der Benutzerschnittstelle 13 einzelne Sensoren der Funktionseinheiten aktivieren und/oder deaktivieren kann. Vorzugsweise wird dem eingegebenen Befindlichkeitsgrad anhand des betreffenden Funktionsaspekts mindestens eine der Funktionseinheiten zugeordnet und die Zuordnung mittels der Benutzerschnittstelle 13 an den Benutzer ausgegeben, so dass dem Benutzer angedeutet wird, welche Funktionseinheit(en) für die Abweichung vom vorgegebenen Befindlichkeitsgrad ursächlich sein kann bzw. können.

In einer weiteren, bevorzugten Ausführungsform werden in der Überwachungsroutine die mittels der Überwachungsanordnung 12 erfassten Sensordaten hinterlegt, insbesondere in der Überwachungsanordnung 12 hinterlegt. Unter einem "Hinterlegen" der erfassten Sensordaten wird verstanden, dass die erfassten Sensordaten mittels der Überwachungsanordnung 12 auf einem nicht-flüchtigen Datenspeicher gespeichert werden. Der Datenspeicher kann Teil der Überwachungsanordnung 12 sein. Ebenso ist denkbar, dass die Überwachungsanordnung 12 eine Ausgabe der erfassten Sensordaten veranlasst, beispielsweise zu einer externen Datenverwaltungsanordnung, welche insbesondere ein Hinterlegen der erfassten Sensordaten durchführt.

In einer bevorzugten Ausführungsform wird bei einer Abweichung des eingegebenen Befindlichkeitsgrads vom vorgegebenen Befindlichkeitsgrad durch die Überwachungsanordnung 12 eine Plausibilitätsprüfung des eingegebenen Befindlichkeitsgrads hinsichtlich des Vorliegens mindestens eines vorbestimmten Plausibilitätskriteriums durchgeführt. Nur bei erfolgreicher Plausibilitätsprüfung wird eine interne Reaktionsroutine ausgelöst. Über eine geeignete Definition des Plausibilitätskriteriums kann eine Fehleingabe des Befindlichkeitsgrads im Rahmen der Plausibilitätsprüfung erkannt werden.

In bevorzugten Ausführungsformen weist die Etikettiervorrichtung 1 eine oder mehrere weitere Funktionseinheiten auf, welche jeweils mit einer Sensoranordnung ausgestattet sind und in der Etikettierroutine von der Steueranordnung 11 angesteuert werden. Hinsichtlich der Anwendung dieser weiteren Funktionseinheit(en) und Sensoranordnung(en) in dem vorschlagsgemäßen Verfahren sei auf die vorangehenden Ausführungen zu den Funktionseinheiten Vorschubanordnung 2, Spendeanordnung 4 und Aufbringanordnung 6 verwiesen.

Besonders bevorzugt ist eine Druckeranordnung 22 zum Bedrucken des vom Materialstreifen 5 lösbaren oder gelösten Etiketts vorgesehen, wobei ein Bedrucken des Etiketts prinzipiell auf dem Materialstreifen 5 und/oder nach einem Lösen des Etiketts vom Materialstreifen 5 und vor dem Aufbringen des Etiketts auf die jeweilige Packung erfolgen kann. Hier und vorzugsweise ist eine für einen Thermodruck eingerichtete Druckeranordnung 22 vorgesehen. Die Druckeranordnung 22 ist vorzugsweise Bestandteil der Spendeanordnung 4 und bedruckt die Etiketten bevor diese, insbesondere an einem Auslass und/oder einer Spendekante der Spendeanordnung 4, gespendet werden. Die Druckeranordnung 22 weist beispielsweise eine eigene Sensoranordnung mit einem oder mehreren Sensoren zur Überwachung des Thermodruckers und/oder eine Kamera zur Ermittlung des erzeugten Druckbilds auf den Etiketten und/oder zur Bilderkennung, beispielsweise zur Strichkodeerkennung, auf.

In einer bevorzugten Ausführungsform ist eine Etikettentransportanordnung 23 als weitere Funktionseinheit der Etikettiervorrichtung 1 zum Transport des Etiketts von der Spendeanordnung 4 zur Druckeranordnung 22 und/oder zur Aufbringanordnung 6 vorgesehen. Die Etikettentransportanordnung 23 weist beispielsweise ein Transportband, insbesondere Endlosband, auf, welches Etiketten von einem Aufnahmebereich, an welchem das Etikett von der Spendeanordnung 4 abgenommen wird, zu einem Abgabebereich transportiert, in welchem das Etikett der Druckeranordnung 22 oder der Aufbringanordnung 6 zugeführt wird. Die Etikettentransportanordnung 23 weist beispielsweise ebenfalls eine eigene Sensoranordnung mit einem oder mehreren Sensoren für die Ermittlung der Geschwindigkeit des Transportbands und/oder der Position und/oder Orientierung der Etiketten auf dem Transportband auf. Vorliegend wird das von der Druckeranordnung 22 bedruckte Etikett gespendet und mittels der Etikettentransportanordnung 23 dem Pendelstempel 7 der Aufbringanordnung 6 zugeführt, wobei die Aufbringanordnung 6 das Etikett auf eine erste Seite der jeweiligen Packung aufbringt.

Hier und vorzugsweise ist eine weitere Spende- und Druckeranordnung 24 vorgesehen. Die von der weiteren Spende- und Druckeranordnung 24 bereitgestellten Etiketten werden von einer weiteren Aufbringanordnung 25 auf einer zweiten Seite der jeweiligen Packung aufgebracht, welche hier der ersten Seite gegenüberliegt.

Hier und gemäß einer weiteren Ausführungsform ist als noch eine weitere Funktionseinheit der Etikettiervorrichtung 1 eine Wägeanordnung 26 zum Wiegen der jeweiligen Packung vorgesehen. Die Wägeanordnung 26 ist zur Ermittlung des Gewichts einzelner Packungen eingerichtet und übermittelt das ermittelte Gewicht an die Steueranordnung 11, sodass beispielsweise ein Bedrucken des Etiketts mit einer individuellen Gewichtsauszeichnung und/oder individuellen Preisauszeichnung durchgeführt werden kann.

In einer bevorzugten Ausführungsform ist eine Packungserkennungsanordnung 27 als noch eine weitere Funktionseinheit der Etikettiervorrichtung 1 vorgesehen. Die Packungserkennungsanordnung 27 weist eine Sensoranordnung auf, welche dafür eingerichtet ist, Sensordaten zur Bestimmung der Form, Art, Orientierung und/oder Position der Packung bereitzustellen. Die Packungserkennungsanordnung 27 weist hierfür beispielsweise mindestens eine Kamera und vorzugsweise mindestens eine 3D-Kamera auf.

Ein weiteres Beispiel einer Funktionseinheit, welche im Rahmen des vorschlagsgemäßen Verfahrens verwendet werden kann, ist eine Bewegungsanordnung für die Druckanordnung, welche insbesondere die Druckanordnung quer zur Transportrichtung der Vorschubanordnung 2 verstellt. Als Funktionseinheit kann weiter eine Ausrichtungsanordnung für die Packungen, beispielsweise eine Zentriervorrichtung für die Packungen auf der Vorschubanordnung 2 vorgesehen sein. Gemäß einer weiteren Ausgestaltung ist eine Etikettenandrückanordnung vorgesehen, beispielsweise eine Etikettenandrückrolle, welche nach und/oder bei dem Aufbringen auf das jeweilige Etikett wirkt.

Gemäß einer weiteren bevorzugten Ausführungsform des vorschlagsgemäßen Verfahrens ist vorgesehen, dass die Eingabe des Befindlichkeitsgrads mittels einer Eingabeanordnung und einer Ausgabeanordnung der Benutzerschnittstelle 13 durchgeführt wird. Die Eingabeanordnung weist vorzugsweise mindestens eines von Tastatur, Touchscreen, Maus und Mikrofon auf. Die Ausgabeanordnung weist vorzugsweise mindestens eines von Bildschirm, Touchscreen, Lautsprecher und Drucker auf.

Die Eingabe des Befindlichkeitsgrads kann in einer weiteren Ausführungsform mittels einer als Mobilgerät ausgestalteten Benutzerschnittstelle 13 durchgeführt werden, welche zusätzlich oder alternativ zu einer ortsfesten Benutzerschnittstelle 13 am Etikettiersystem vorgesehen sein kann. Unter einem Mobilgerät wird hierbei insbesondere ein Mobiltelefon, ein Persönlicher Digitaler Assistent (PDA), ein Laptop, ein Wearable Computer und dergleichen verstanden. Das Mobilgerät kann über ein Netzwerk, beispielsweise ein lokales Netzwerk, über ein Mobilfunknetz und/oder über das Internet mit der Steueranordnung 11 und/oder der Überwachungsanordnung 12 kommunizieren.

Das Durchführen der Benutzerabfrageroutine kann zeitgesteuert, insbesondere zyklisch, ausgelöst werden, wobei beispielsweise festgelegte Zeitintervalle und/oder in einem Zeitplan vorgegebene Zeitpunkte für die Benutzerabfrageroutine vorgesehen sind. Zusätzlich oder alternativ kann die Benutzerabfrageroutine mittels der Steueranordnung 11 ausgelöst werden, beispielsweise auf Erfüllen eines vorgegebenen Fehlerkriteriums durch die Sensorsignale. Das Fehlerkriterium kann hierbei ein Abweichen der Sensorsignale von einem normal betriebsmäßigen Zustand des Etikettiersystems repräsentieren. Das Durchführen der Benutzerabfrageroutine kann ebenso auf eine vorgegebene Benutzereinwirkung ausgelöst werden. Beispielsweise wird die Benutzerabfrageroutine auf eine Wartung des Etikettiersystems, einen Neuaufbau zumindest von Teilen des Etikettiersystems und/oder eine Instandsetzung des Etikettiersystems mittels der Überwachungsanordnung 12 ausgelöst, sodass eine Abfrage des Befindlichkeitsgrads zu Zeitpunkten mit hohem Bedarf für eine Prozessanalyse vorgenommen wird. Ebenso kann die Benutzerabfrageroutine manuell durch den Benutzer mittels der Benutzerschnittstelle 13 ausgelöst werden.

In einer weiteren, bevorzugten Ausführungsform wird in der Benutzerabfrageroutine der Benutzer zur Eingabe des Befindlichkeitsgrads betreffend einen Funktionsaspekt aufgefordert, welcher das Druckbild der Etiketten betrifft. Insbesondere betrifft der Funktionsaspekt weiter die Helligkeit, den Kontrast, eine Druckgüte und/oder die Ausrichtung des Druckbilds auf den Etiketten, wodurch insbesondere eine Zuordnung des Funktionsaspekts zu mindestens einer Funktionseinheit, insbesondere der Druckeranordnung 22, vorgenommen werden kann. Unter der Druckgüte wird insbesondere die Genauigkeit der Wiedergabe einer Druckvorlage durch das Druckbild und/oder die Anzahl der Druckfehler verstanden. In einer weiteren Ausführungsform betrifft der Funktionsaspekt die Aufbringung der Etiketten auf den jeweiligen Packungen, insbesondere die Ausrichtung, Position und/oder Anhaftung der Etiketten. Gemäß einer weiteren Ausführungsform betrifft der Funktionsaspekt die Produktivität des Etikettiersystems und beispielsweise die Anzahl der über ein vorgegebenes Zeitintervall aufgebrachten Etiketten.

In einer besonders bevorzugten Ausführungsform wird in der Benutzerabfrageroutine der Benutzer zur Eingabe mehrerer Befindlichkeitsgrade über eine Hierarchie von Abfragen aufgefordert, wobei in der Hierarchie mindestens einer übergeordneten Abfrage mindestens eine untergeordnete Abfrage zugeordnet ist. Unter der "Hierarchie von Abfragen" kann somit ein vorgegebener Fragenkatalog für eine Abfolge von Abfragen verstanden werden, wobei insbesondere die Vorgabe einer nachfolgenden Abfrage durch die Eingabe(n) des Benutzers auf mindestens eine zuvor gestellte Abfrage mitbestimmt wird. Über die Hierarchie von Abfragen kann einerseits eine Abfolge von häufigen, für das jeweilige Etikettiersystem einschlägigen Abfragen vorgenommen werden. Andererseits kann über eine gezielte Abfolge von Abfragen die einer Abweichung vom vorgegebenen Befindlichkeitsgrad zugrundeliegende Ursache weiter eingegrenzt werden.

Vorzugsweise wird anhand der Hierarchie von Abfragen den eingegebenen Befindlichkeitsgraden mindestens eine Funktionseinheit zugeordnet. Beispielsweise wird in der Benutzerabfrageroutine zunächst der Befindlichkeitsgrad betreffend die Druckqualität abgefragt. Beispielsweise bei Unterschreiten des vorgegebenen Befindlichkeitsgrads durch den eingegebenen Befindlichkeitsgrad kann anschließend jeweils eine Abfrage des Befindlichkeitsgrads betreffend die Helligkeit, den Kontrast, die Druckgüte und/oder die Ausrichtung des Druckbilds auf den Etiketten vorgenommen werden. Abhängig von den eingegebenen Befindlichkeitsgraden kann die Zuordnung der mindestens einen Funktionseinheit getroffen werden.

Ebenso ist es möglich, dass im Rahmen der Hierarchie von Abfragen ein Teil einer Funktionseinheit einem Befindlichkeitsgrad zugeordnet wird.

Liegt beispielsweise für die Druckgüte ein Unterschreiten des vorgegebenen Befindlichkeitsgrads vor, kann die Druckeranordnung 22 und insbesondere der Druckkopf der Druckeranordnung 22 diesem eingegebenen Befindlichkeitsgrad zugeordnet werden. In der geänderten Sensorerfassungsdichte kann diese Zuordnung berücksichtigt werden, vorzugsweise indem die Sensordaten der Sensoren, welche einen Rückschluss auf die Funktion des Druckkopfs zulassen, mit erhöhter Sensorerfassungsdichte erfasst werden.

Einem Befindlichkeitsgrad können auch mehrere Funktionseinheiten zugeordnet werden. Liegt beispielsweise eine Abweichung vom vorgegebenen Befindlichkeitsgrad für die Ausrichtung des Druckbilds auf den Etiketten vor, können die Druckeranordnung 22 und die Etikettentransportanordnung 23 dem Befindlichkeitsgrad zugeordnet werden und die Sensorerfassungsdichten beider Funktionseinheiten in der internen Reaktionsroutine geändert werden.

In einer weiteren Ausführungsform wird die Hierarchie von Abfragen in der Benutzerabfrageroutine anhand eines zuvor eingegebenen Befindlichkeitsgrads vorgegeben. Beispielsweise werden zunächst weitere Befindlichkeitsgrade betreffend diejenigen Funktionsaspekte abgefragt, deren Befindlichkeitsgrade in einer zuvor durchlaufenen Benutzerabfrageroutine vom jeweils vorgegebenen Befindlichkeitsgrad abgewichen sind.

Zur Erhöhung der Benutzerfreundlichkeit kann der Benutzer in der Benutzerabfrageroutine zur Eingabe eines Befindlichkeitsgrads oder mehrerer Befindlichkeitsgrade bezüglich eines Funktionsaspekts, mehrerer Funktionsaspekte oder aller Funktionsaspekte aus einer angezeigten Auswahl von Funktionsaspekten aufgefordert werden.

Zur Erhöhung der Benutzerfreundlichkeit wird in einer Ausführungsform in der Benutzerabfrageroutine zur Eingabe des Befindlichkeitsgrads die Zusammenstellung von auswählbaren Befindlichkeitsgraden anhand einer Anordnung von Auswahlfeldern mittels der Benutzerschnittstelle 13 ausgegeben, insbesondere visualisiert. Vorzugsweise werden die Auswahlfelder über eine Anordnung entlang einer Geraden, eines Kreises oder eines Teils eines Kreises, insbesondere eines Halbkreises, mittels der Benutzerschnittstelle visualisiert. Die Auswahlfelder werden entsprechend auf einem Bildschirm zur einfachen Identifikation durch den Benutzer angezeigt. Die Auswahlfelder der Anordnung können zur Steigerung der Benutzerfreundlichkeit mit unterschiedlichen Farben visualisiert werden (beispielsweise von rot für einen niedrigen Befindlichkeitsgrad bis grün für einen hohen Befindlichkeitsgrad) und/oder mit unterschiedlichen Kennzeichnungen visualisiert werden (beispielsweise mit Zahlenwerten, Beschriftungen und/oder Symbolen wie Smileys oder dergleichen).

In der Benutzerabfrageroutine kann die Eingabe des Befindlichkeitsgrads mittels der Benutzerschnittstelle 13 anhand eines Antippens eines Auswahlfelds, beispielsweise auf einem Touchscreen, vorgenommen werden. Ebenso kann als Eingabe des Befindlichkeitsgrads ein Verschieben eines Auswahlfelds vorgesehen sein, beispielsweise mit einer Drag-and-Drop-Funktionalität. Vorzugsweise ist eine Eingabe über ein Verschieben eines Auswahlreglers möglich, wobei der Benutzer beispielsweise einen Regler entlang einer Skala für den Befindlichkeitsgrad verschiebt. Darüber hinaus sind ebenso eine freie Texteingabe und/oder eine Spracheingabe des Befindlichkeitsgrads denkbar.

Nach einer weiteren Lehre, der eigenständige Bedeutung zukommt, wird das zuvor beschriebene Etikettiersystem zum Etikettieren von einzelnen Packungen als solches beansprucht. Das Etikettiersystem weist eine Etikettiervorrichtung 1, insbesondere Preisauszeichnungsvorrichtung, auf, wobei die Etikettiervorrichtung 1 mit einer Vorschubanordnung 2 zum Transport jeweiliger Packungen, mit einer Spendeanordnung 4 zum Spenden eines von einem Materialstreifen 5 lösbaren Etiketts und mit einer Aufbringanordnung 6 zum Aufbringen des gespendeten Etiketts auf die jeweilige Packung als Funktionseinheiten ausgestattet ist, wobei mindestens eine dieser Funktionseinheiten oder alle dieser Funktionseinheiten jeweils eine Sensoranordnung 8, 9, 10 aufweisen, wobei die Etikettiervorrichtung 1 eine Steueranordnung 11 aufweist, welche in einer Etikettierroutine die Funktionseinheiten zum Etikettieren der einzelnen Packungen ansteuert, wobei das Etikettiersystem eine Überwachungsanordnung 12 aufweist, welche während der Etikettierroutine in einer Überwachungsroutine die von den Sensoranordnungen 8, 9, 10 der mindestens einen Funktionseinheit ermittelten Sensordaten entsprechend einer für die jeweilige Funktionseinheit vorgegebenen Sensorerfassungsdichte erfasst, und wobei das Etikettiersystem eine Benutzerschnittstelle 13 aufweist.

Wesentlich ist hierbei, dass das Etikettiersystem zur Durchführung des vorschlagsgemäßen Verfahrens eingerichtet ist. Insbesondere ist die Steueranordnung 11 dafür eingerichtet, die Funktionseinheiten zur Durchführung der Etikettierroutine anzusteuern. Vorzugsweise ist die Überwachungsanordnung 12 zur Durchführung der Überwachungsroutine und der vorschlagsgemäßen Benutzerabfrageroutine eingerichtet. Auf alle Ausführungen zum vorschlagsgemäßen Verfahren darf hierzu verwiesen werden.

Nach einer weiteren Lehre, der ebenfalls eigenständige Bedeutung zukommt, wird eine Überwachungsanordnung 12 für ein vorschlagsgemäßes Etikettiersystem als solche beansprucht, wobei die Überwachungsanordnung 12 zur Durchführung einer Überwachungsroutine während einer Etikettierroutine einer Etikettiervorrichtung 1 des Etikettiersystems eingerichtet ist, wobei die Überwachungsanordnung 12 in der Überwachungsroutine die von den Sensoranordnungen 8, 9, 10 der mindestens einen Funktionseinheit ermittelten Sensordaten entsprechend einer für die jeweilige Funktionseinheit vorgegebenen Sensorerfassungsdichte erfasst, und wobei die Überwachungsanordnung 12 dafür eingerichtet ist, steuerungstechnisch mit einer Benutzerschnittstelle 13 des Etikettiersystems verbunden zu werden.

Wesentlich ist hierbei, dass die Überwachungsanordnung 12 eine Benutzerabfrageroutine durchführt, in welcher ein Benutzer mittels der Benutzerschnittstelle 13 des Etikettiersystems zur Eingabe eines Befindlichkeitsgrads betreffend einen Funktionsaspekt des Etikettiersystems aufgefordert und der daraufhin vom Benutzer eingegebene Befindlichkeitsgrad an die Überwachungsanordnung 12 übermittelt wird, dass die Überwachungsanordnung 12 den eingegebenen Befindlichkeitsgrad mit einem vorgegebenen Befindlichkeitsgrad vergleicht und bei einer Abweichung des eingegebenen Befindlichkeitsgrads vom vorgegebenen Befindlichkeitsgrad eine interne Reaktionsroutine durchführt, in welcher eine gegenüber der vorherigen Sensorerfassungsdichte geänderte, insbesondere erhöhte, Sensorerfassungsdichte mindestens einer Funktionseinheit vorgegeben wird. Auch insoweit darf auf die Ausführungen zur Überwachungsroutine und zur internen Reaktionsroutine im Rahmen des vorschlagsgemäßen Verfahrens verwiesen werden. Das zuvor beschriebene, vorschlagsgemäße Etikettiersystem weist vorzugsweise die vorschlagsgemäße Überwachungsanordnung 12 auf.

Besonders bevorzugt weist die Überwachungsanordnung 12 einen Speicher 28 mit Programmanweisungen und mindestens einen Prozessor 29 zum Ausführen der Programmanweisungen auf, wobei der Speicher 28 und die Programmanweisungen eingerichtet sind, gemeinsam mit dem Prozessor 29 die Überwachungsanordnung 12 zur Durchführung der Benutzerabfrageroutine und insbesondere der Überwachungsroutine anzusteuern.

Der Speicher 28 weist vorzugsweise einen nicht-flüchtigen Speicher für die Programmanweisungen auf, beispielsweise einen Flash-Speicher, einen EEPROM-Speicher, einen magnetischen Speicher und/oder einen optischen Speicher. Der Speicher 28 kann weiter mit einem Arbeitsspeicher ausgestattet sein, vorzugsweise einen Arbeitsspeicher mit wahlfreiem Zugriff (RAM) oder dergleichen. Der Prozessor 29 weist vorzugsweise einen Mikroprozessor, einen digitalen Signalprozessor und/oder eine anwendungsspezifische integrierte Schaltung auf.

Zudem wird ein Computerprogramm aufweisend Programmanweisungen beschrieben, die einen Prozessor 29 der vorschlagsgemäßen Überwachungsanordnung 12 zur Ausführung der Benutzerabfrageroutine und insbesondere der Überwachungsroutine veranlasst, wenn das Computerprogramm auf dem Prozessor 29 läuft, als solches beansprucht. Auf die obigen Ausführungen zum vorschlagsgemäßen Verfahren darf auch insofern verwiesen werden. Das Computerprogramm ist vorzugsweise als Computerprogrammprodukt auf einem nicht-flüchtigen Speicher gespeichert.

## Patentansprüche

1. Verfahren für den Betrieb eines Etikettiersystems zum Etikettieren von einzelnen Packungen, wobei das Etikettiersystem eine Etikettiervorrichtung (1), insbesondere Preisauszeichnungsvorrichtung, aufweist, wobei die Etikettiervorrichtung (1) mit einer Vorschubanordnung (2) zum Transport jeweiliger Packungen, mit einer Spendeanordnung (4) zum Spenden eines von einem Materialstreifen (5) lösbaren Etiketts und mit einer Aufbringanordnung (6) zum Aufbringen des gespendeten Etiketts auf die jeweilige Packung als Funktionseinheiten ausgestattet ist, wobei mindestens eine dieser Funktionseinheiten oder alle dieser Funktionseinheiten jeweils eine Sensoranordnung (8, 9, 10) aufweisen, wobei die Etikettiervorrichtung (1) eine Steueranordnung (11) aufweist, welche in einer Etikettierroutine die Funktionseinheiten zum Etikettieren der einzelnen Packungen ansteuert, wobei das Etikettiersystem eine Überwachungsanordnung (12) aufweist, welche während der Etikettierroutine in einer Überwachungsroutine die von den Sensoranordnungen (8, 9, 10) der mindestens einen Funktionseinheit ermittelten Sensordaten entsprechend einer für die jeweilige Funktionseinheit vorgegebenen Sensorerfassungsdichte erfasst, und wobei das Etikettiersystem eine Benutzerschnittstelle (13) aufweist,
**dadurch gekennzeichnet,**
**dass** mittels der Überwachungsanordnung (12) eine Benutzerabfrageroutine durchgeführt wird, in welcher ein Benutzer mittels der Benutzerschnittstelle (13) zur Eingabe eines Befindlichkeitsgrads betreffend einen Funktionsaspekt des Etikettiersystems aufgefordert und der daraufhin vom Benutzer eingegebene Befindlichkeitsgrad an die Überwachungsanordnung (12) übermittelt wird,
**dass** die Überwachungsanordnung (12) den eingegebenen Befindlichkeitsgrad mit einem vorgegebenen Befindlichkeitsgrad vergleicht und bei einer Abweichung des eingegebenen Befindlichkeitsgrads vom vorgegebenen Befindlichkeitsgrad eine interne Reaktionsroutine durchführt, in welcher eine gegenüber der vorherigen Sensorerfassungsdichte geänderte, insbesondere erhöhte, Sensorerfassungsdichte mindestens einer Funktionseinheit vorgegeben wird, und
**dass** nach der Benutzerabfrageroutine die Etikettierroutine und die Überwachungsroutine mit der aus der Benutzerabfrageroutine vorgegebenen, geänderten Sensorerfassungsdichte durchgeführt wird.

2. Verfahren nach Anspruch 1, **dadurch gekennzeichnet, dass** in der internen Reaktionsroutine die Vorgabe der geänderten, insbesondere erhöhten, Sensorerfassungsdichte mindestens einer Funktionseinheit abhängig davon vorgenommen wird, ob der eingegebene Befindlichkeitsgrad den vorgegebenen Befindlichkeitsgrad unterschreitet oder überschreitet.

3. Verfahren nach Anspruch 1 oder 2, **dadurch gekennzeichnet, dass** in der internen Reaktionsroutine ein Grad der Abweichung des eingegebenen Befindlichkeitsgrads vom vorgegebenen Befindlichkeitsgrad ermittelt wird und dass in der der internen Reaktionsroutine die Vorgabe der geänderten, insbesondere erhöhten, Sensorerfassungsdichte mindestens einer Funktionseinheit abhängig vom Grad der Abweichung vorgenommen wird, vorzugsweise dass in der internen Reaktionsroutine die Sensorerfassungsdichte mindestens einer Funktionseinheit anhand des eingegebenen Befindlichkeitsgrads derart vorgeben wird, dass mit einem niedrigeren Befindlichkeitsgrad eine höhere Sensorerfassungsdichte vorgegeben wird.

4. Verfahren nach einem der vorhergehenden Ansprüche, **dadurch gekennzeichnet, dass** bei Unterschreiten des vorgegebenen Befindlichkeitsgrads durch den eingegebenen Befindlichkeitsgrad die Sensorerfassungsdichte mindestens einer Funktionseinheit gegenüber einer vorgegebenen, normal-betriebsmäßigen Sensorerfassungsdichte erhöht wird und/oder dass bei Überschreiten des vorgegebenen Befindlichkeitsgrads durch den eingegebenen Befindlichkeitsgrad die Sensorerfassungsdichte mindestens einer Funktionseinheit gegenüber der vorgegebenen, normal-betriebsmäßigen Sensorerfassungsdichte verringert wird.

5. Verfahren nach einem der vorhergehenden Ansprüche, **dadurch gekennzeichnet, dass** eine Zuordnung mindestens einer der Funktionseinheiten zu dem Befindlichkeitsgrad anhand des betreffenden Funktionsaspekts vorgesehen ist oder in der internen Reaktionsroutine dem eingegebenen Befindlichkeitsgrad mittels der Überwachungsanordnung (12) mindestens eine der Funktionseinheiten zugeordnet wird, und dass die geänderte, insbesondere erhöhte, Sensorerfassungsdichte für die mindestens eine zugeordnete Funktionseinheit vorgegeben wird.

6. Verfahren nach einem der vorhergehenden Ansprüche, **dadurch gekennzeichnet, dass** die Sensorerfassungsdichte mindestens einer Funktionseinheit anhand des eingegebenen Befindlichkeitsgrads dadurch vorgeben wird, dass die zeitliche Rate der ermittelten Sensordaten, die zeitliche Rate der erfassten Sensordaten, die Anzahl der aktivierten Sensoren, die Auswahl der aktivierten Sensoren der Sensoranordnung (8, 9, 10) mindestens einer Funktionseinheit und/oder die Informationsdichte der ermittelten Sensordaten vorgegeben wird.

7. Verfahren nach einem der vorhergehenden Ansprüche, **dadurch gekennzeichnet, dass** der Benutzer in der internen Reaktionsroutine mittels der Benutzerschnittstelle (13) aufgefordert wird, die Sensorerfassungsdichte mindestens einer Funktionseinheit manuell vorzugeben.

8. Verfahren nach einem der vorhergehenden Ansprüche, **dadurch gekennzeichnet, dass** die Etikettiervorrichtung (1) eine Druckeranordnung (22) zum Bedrucken des vom Materialstreifen (5) lösbaren oder gelösten Etiketts, eine Etikettentransportanordnung (23) zum Transport des Etiketts von der Spendeanordnung (4) zur Druckeranordnung (22) und/oder zur Aufbringanordnung (6), eine Wägeanordnung (26) zum Wiegen der jeweiligen Packung und/oder eine Packungserkennungsanordnung (27) als weitere Funktionseinheit bzw. als weitere Funktionseinheiten mit einer jeweiligen Sensoranordnung aufweist.

9. Verfahren nach einem der vorhergehenden Ansprüche, **dadurch gekennzeichnet, dass** die Eingabe des Befindlichkeitsgrads mittels einer Eingabeanordnung und einer Ausgabeanordnung der Benutzerschnittstelle (13) durchgeführt wird, vorzugsweise, dass die Eingabeanordnung mindestens eines von Tastatur, Touchscreen, Maus und Mikrofon aufweist und/oder die Ausgabeanordnung mindestens eines von Bildschirm, Touchscreen, Lautsprecher und Drucker aufweist, und/oder, dass die Eingabe des Befindlichkeitsgrads mittels einer als Mobilgerät ausgestalteten Benutzerschnittstelle durchgeführt wird.

10. Verfahren nach einem der vorhergehenden Ansprüche, **dadurch gekennzeichnet, dass** das Durchführen der Benutzerabfrageroutine zeitgesteuert, insbesondere zyklisch, ausgelöst wird, und/oder, dass das Durchführen der Benutzerabfrageroutine auf eine vorgegebene Benutzereinwirkung, insbesondere eine Wartung, ein Neuaufbau und/oder eine Instandsetzung des Etikettiersystems, mittels der Überwachungsanordnung (12) ausgelöst wird.

11. Verfahren nach einem der vorhergehenden Ansprüche, **dadurch gekennzeichnet, dass** in der Benutzerabfrageroutine der Benutzer zur Eingabe des Befindlichkeitsgrads betreffend einen Funktionsaspekt aufgefordert wird, welcher das Druckbild der Etiketten, insbesondere die Helligkeit, den Kontrast, eine Druckgüte und/oder die Ausrichtung des Druckbilds auf den Etiketten, betrifft , welcher die Aufbringung der Etiketten, insbesondere die Ausrichtung, Position und Anhaftung der Etiketten auf den jeweiligen Packungen, betrifft und/oder welcher die Produktivität des Etikettiersystems betrifft.

12. Verfahren nach einem der vorhergehenden Ansprüche, **dadurch gekennzeichnet, dass** in der Benutzerabfrageroutine der Benutzer zur Eingabe mehrerer Befindlichkeitsgrade über eine Hierarchie von Abfragen aufgefordert wird, wobei in der Hierarchie von Abfragen mindestens einer übergeordneten Abfrage mindestens eine untergeordnete Abfrage zugeordnet ist, vorzugsweise, dass zunächst die mindestens eine übergeordnete Abfrage vorgenommen wird und bei einer Abweichung des eingegebenen Befindlichkeitsgrads vom vorgegebenen Befindlichkeitsgrad in der übergeordneten Abfrage die mindestens eine untergeordnete Abfrage vorgenommen wird.

13. Etikettiersystem zum Etikettieren von einzelnen Packungen, wobei das Etikettiersystem eine Etikettiervorrichtung (1), insbesondere Preisauszeichnungsvorrichtung, aufweist, wobei die Etikettiervorrichtung (1) mit einer Vorschubanordnung (2) zum Transport jeweiliger Packungen, mit einer Spendeanordnung (4) zum Spenden eines von einem Materialstreifen (5) lösbaren Etiketts und mit einer Aufbringanordnung (6) zum Aufbringen des gespendeten Etiketts auf die jeweilige Packung als Funktionseinheiten ausgestattet ist, wobei mindestens eine dieser Funktionseinheiten oder alle dieser Funktionseinheiten jeweils eine Sensoranordnung (8, 9, 10) aufweisen, wobei die Etikettiervorrichtung (1) eine Steueranordnung (11) aufweist, welche in einer Etikettierroutine die Funktionseinheiten zum Etikettieren der einzelnen Packungen ansteuert, wobei das Etikettiersystem eine Überwachungsanordnung (12) aufweist, welche während der Etikettierroutine in einer Überwachungsroutine die von den Sensoranordnungen (8, 9, 10) der mindestens einen Funktionseinheit ermittelten Sensordaten entsprechend einer für die jeweilige Funktionseinheit vorgegebenen Sensorerfassungsdichte erfasst, wobei das Etikettiersystem eine Benutzerschnittstelle (13) aufweist,
**dadurch gekennzeichnet,**
**dass** das Etikettiersystem zur Durchführung eines Verfahren nach einem der Ansprüche 1 bis 12 eingerichtet ist.

14. Überwachungsanordnung für ein Etikettiersystem gemäß Anspruch 13, welche zur Durchführung einer Überwachungsroutine während einer Etikettierroutine einer Etikettiervorrichtung (1) des Etikettiersystems eingerichtet ist, wobei die Überwachungsanordnung in der Überwachungsroutine die von den Sensoranordnungen (8, 9, 10) der mindestens einen Funktionseinheit ermittelten Sensordaten entsprechend einer für die jeweilige Funktionseinheit vorgegebenen Sensorerfassungsdichte erfasst, und wobei die Überwachungsanordnung dafür eingerichtet ist, steuerungstechnisch mit einer Benutzerschnittstelle (13) des Etikettiersystems verbunden zu werden,
**dadurch gekennzeichnet,**
**dass** die Überwachungsanordnung (12) eine Benutzerabfrageroutine durchführt, in welcher ein Benutzer mittels der Benutzerschnittstelle (13) des Etikettiersystems zur Eingabe eines Befindlichkeitsgrads betreffend einen Funktionsaspekt des Etikettiersystems aufgefordert und der daraufhin vom Benutzer eingegebene Befindlichkeitsgrad an die Überwachungsanordnung (12) übermittelt wird, dass die Überwachungsanordnung (12) den eingegebenen Befindlichkeitsgrad mit einem vorgegebenen Befindlichkeitsgrad vergleicht und bei einer Abweichung des eingegebenen Befindlichkeitsgrads vom vorgegebenen Befindlichkeitsgrad eine interne Reaktionsroutine durchführt, in welcher eine gegenüber der vorherigen Sensorerfassungsdichte geänderte, insbesondere erhöhte, Sensorerfassungsdichte mindestens einer Funktionseinheit vorgegeben wird.

15. Überwachungsanordnung nach Anspruch 14, **dadurch gekennzeichnet, dass** die Überwachungsanordnung einen Speicher (28) mit Programmanweisungen und mindestens einen Prozessor (29) zum Ausführen der Programmanweisungen aufweist, und dass der Speicher (28) und die Programmanweisungen eingerichtet sind, gemeinsam mit dem Prozessor (29) die Überwachungsanordnung zur Durchführung der Benutzerabfrageroutine und der internen Reaktionsroutine anzusteuern.

## Claims

1. Method for operating a labeling system for labeling individual packs, the labeling system comprising a labeling device (1), in particular price labeling device, the labeling device (1) being equipped with a feed assembly (2) for transporting respective packs, with a dispensing assembly (4) for dispensing a label detachable from a material strip (5) and with an application assembly (6) for applying the dispensed label to the respective pack as functional units, at least one of these functional units or all of these functional units in each case comprising a sensor assembly (8, 9, 10), the labeling device (1) comprising a control assembly (11), which in a labeling routine controls the functional units for the purpose of labeling the individual packs, the labeling system comprising a monitoring assembly (12), which during the labeling routine, in a monitoring routine, captures the sensor data determined by the sensor assemblies (8, 9, 10) of the at least one functional unit in accordance with a sensor capture density predefined for the respective functional unit, and the labeling system comprising a user interface (13),
**characterized**
**in that** a user query routine is carried out by means of the monitoring assembly (12), in which user query routine a user, by means of the user interface (13), is requested to input a state relating to a functional aspect of the labeling system and the state thereupon input by the user is communicated to the monitoring assembly (12),
**in that** the monitoring assembly (12) compares the input state with a predefined state and, in the event of a deviation of the input state from the predefined state, carries out an internal reaction routine in which, by comparison with the previous sensor capture density, a changed, in particular increased, sensor capture density of at least one functional unit is predefined, and
**in that**, following the user query routine, the labeling routine and the monitoring routine are carried out using the changed sensor capture density predefined from the user query routine.

2. Method according to Claim 1, **characterized in that** in the internal reaction routine the predefinition of the changed, in particular increased, sensor capture density of at least one functional unit is performed depending on whether the input state falls below or exceeds the predefined state.

3. Method according to Claim 1 or 2, **characterized in that** in the internal reaction routine a degree of the deviation of the input state from the predefined state is determined and **in that** in the internal reaction routine the predefinition of the changed, in particular increased, sensor capture density of at least one functional unit is performed depending on the degree of the deviation, preferably **in that** in the internal reaction routine the sensor capture density of at least one functional unit is predefined on the basis of the input state in such a way that a higher sensor capture density is predefined with a lower state.

4. Method according to any of the preceding claims, **characterized in that** in the event of the input state falling below the predefined state, the sensor capture density of at least one functional unit is increased by comparison with a predefined sensor capture density appertaining to normal operation and/or **in that** in the event of the input state exceeding the predefined state, the sensor capture density of at least one functional unit is decreased by comparison with the predefined sensor capture density appertaining to normal operation.

5. Method according to any of the preceding claims, **characterized in that** an assignment of at least one of the functional units to the state is provided on the basis of the relevant functional aspect or, in the internal reaction routine, at least one of the functional units is assigned to the input state by means of the monitoring assembly (12), and **in that** the changed, in particular increased, sensor capture density is predefined for the at least one assigned functional unit.

6. Method according to any of the preceding claims, **characterized in that** the sensor capture density of at least one functional unit is predefined on the basis of the input state by the temporal rate of the determined sensor data, the temporal rate of the captured sensor data, the number of activated sensors, the selection of the activated sensors of the sensor assembly (8, 9, 10) of at least one functional unit and/or the information density of the determined sensor data being predefined.

7. Method according to any of the preceding claims, **characterized in that** in the internal reaction routine the user, by means of the user interface (13), is requested to manually predefine the sensor capture density of at least one functional unit.

8. Method according to any of the preceding claims, **characterized in that** the labeling device (1) comprises a printer assembly (22) for printing on the label detachable or detached from the material strip (5), a label transport assembly (23) for transporting the label from the dispensing assembly (4) to the printer assembly (22) and/or to the application assembly (6), a weighing assembly (26) for weighing the respective pack and/or a pack recognition assembly (27) as a further functional unit or as further functional units having a respective sensor assembly.

9. Method according to any of the preceding claims, **characterized in that** the state is input by means of an input assembly and an output assembly of the user interface (13) preferably **in that** the input assembly comprises at least one from keyboard, touchscreen, mouse and microphone and/or the output assembly comprises at least one from screen, touchscreen, loudspeaker and printer, and/or **in that** the state is input by means of a user interface embodied as a mobile device.

10. Method according to any of the preceding claims, **characterized in that** carrying out the user query routine is initiated in a time-controlled manner, in particular cyclically, and/or **in that** carrying out the user query routine is initiated in response to a predefined user action, in particular maintenance, renovation and/or repair of the labeling system, by means of the monitoring assembly (12).

11. Method according to any of the preceding claims, **characterized in that** in the user query routine the user is requested to input the state relating to a functional aspect which relates to the printed image of the labels, in particular the brightness, the contrast, a print quality and/or the alignment of the printed image on the labels, which relates to the application of the labels, in particular the alignment, position and adhesion of the labels on the respective packs, and/or which relates to the productivity of the labeling system.

12. Method according to any of the preceding claims, **characterized in that** in the user query routine the user is requested to input a plurality of states by way of a hierarchy of queries, at least one subordinate query being assigned to at least one superordinate query in the hierarchy of queries, preferably **in that** firstly the at least one superordinate query is effected and in the event of a deviation of the input state from the predefined state in the superordinate query the at least one subordinate query is effected.

13. Labeling system for labeling individual packs, the labeling system comprising a labeling device (1), in particular price labeling device, the labeling device (1) being equipped with a feed assembly (2) for transporting respective packs, with a dispensing assembly (4) for dispensing a label detachable from a material strip (5) and with an application assembly (6) for applying the dispensed label to the respective pack as functional units, at least one of these functional units or all of these functional units in each case comprising a sensor assembly (8, 9, 10), the labeling device (1) comprising a control assembly (11), which in a labeling routine controls the functional units for the purpose of labeling the individual packs, the labeling system comprising a monitoring assembly (12), which during the labeling routine, in a monitoring routine, captures the sensor data determined by the sensor assemblies (8, 9, 10) of the at least one functional unit in accordance with a sensor capture density predefined for the respective functional unit, and the labeling system comprising a user interface (13),
**characterized**
**in that** the labeling system is configured for carrying out a method according to any of Claims 1 to 12.

14. Monitoring assembly for a labeling system according to Claim 13, which monitoring assembly is configured for carrying out a monitoring routine during a labeling routine of a labeling device (1) of the labeling system, the monitoring assembly, in the monitoring routine, capturing the sensor data determined by the sensor assemblies (8, 9, 10) of the at least one functional unit in accordance with a sensor capture density predefined for the respective functional unit, and the monitoring assembly being configured to be connected to a user interface (13) of the labeling system in terms of control engineering,
**characterized**
**in that** the monitoring assembly (12) carries out a user query routine in which a user, by means of the user interface (13) of the labeling system, is requested to input a state relating to a functional aspect of the labeling system and the state thereupon input by the user is communicated to the monitoring assembly (12), in that the monitoring assembly (12) compares the input state with a predefined state and, in the event of a deviation of the input state from the predefined state, carries out an internal reaction routine in which, by comparison with the previous sensor capture density, a changed, in particular increased, sensor capture density of at least one functional unit is predefined.

15. Monitoring assembly according to Claim 14, **characterized in that** the monitoring assembly comprises a memory (28) having program instructions and at least one processor (29) for executing the program instructions, and **in that** the memory (28) and the program instructions are configured, together with the processor (29), to control the monitoring assembly for carrying out the user query routine and the internal reaction routine.

## Revendications

1. Procédé d'exploitation d'un système d'étiquetage pour étiqueter des emballages individuels, le système d'étiquetage comportant un dispositif (1) d'étiquetage, en particulier un dispositif de marquage de prix, le dispositif (1) d'étiquetage étant équipé, en tant qu'unités fonctionnelles, d'un ensemble (2) d'alimentation pour le transport d'emballages respectifs, d'un ensemble (4) de distribution pour distribuer une étiquette détachable d'une bande de matériau (5), et d'un ensemble (6) d'application pour appliquer l'étiquette distribuée sur l'emballage respectif, au moins l'une de ces unités fonctionnelles ou la totalité de ces unités fonctionnelles comportant respectivement un ensemble capteur (8, 9, 10), le dispositif (1) d'étiquetage comportant un ensemble (11) de commande qui, dans une procédure d'étiquetage, active les unités fonctionnelles pour étiqueter les emballages individuels, le système d'étiquetage comportant un ensemble (12) de surveillance qui, pendant la procédure d'étiquetage, capture dans une procédure de surveillance les données de capteurs déterminées par les ensembles capteurs (8, 9, 10) de ladite au moins une unité fonctionnelle, selon une densité de capture des capteurs spécifiée pour l'unité fonctionnelle respective, et le système d'étiquetage comportant une interface (13) d'utilisateur,
**caractérisé**
**en ce qu'**une procédure de requête d'utilisateur est exécutée au moyen de l'ensemble (12) de surveillance, dans laquelle un utilisateur est invité, par l'interface (13) d'utilisateur, à introduire un état se rapportant à un aspect fonctionnel du système d'étiquetage, et l'état introduit par l'utilisateur est transmis à l'ensemble (12) de surveillance,
**en ce que** l'ensemble (12) de surveillance compare l'état introduit avec un état spécifié et, en cas d'écart de l'état introduit par rapport à l'état spécifié, exécute une procédure de réponse interne dans laquelle est spécifiée une densité de capture des capteurs, modifiée, en particulier augmentée, par rapport à la précédente densité de capture des capteurs, d'au moins une unité fonctionnelle, et
**en ce qu'**après la procédure de requête d'utilisateur, la procédure d'étiquetage et la procédure de surveillance sont exécutées avec la densité de capture des capteurs modifiée, spécifiée à partir de la procédure de requête d'utilisateur.

2. Procédé selon la revendication 1, **caractérisé en ce que**, dans la procédure de réponse interne, la spécification de la densité de capture des capteurs modifiée, en particulier augmentée, d'au moins une unité fonctionnelle est effectuée en fonction du fait que l'état introduit est inférieur ou supérieur à l'état spécifié.

3. Procédé selon la revendication 1 ou 2, **caractérisé en ce que**, dans la procédure de réponse interne, un degré d'écart de l'état introduit par rapport à l'état spécifié est déterminé, et **en ce que**, dans la procédure de réponse interne, la spécification de la densité de capture des capteurs modifiée, en particulier augmentée, d'au moins une unité fonctionnelle est effectuée en fonction du degré d'écart, de préférence **en ce que**, dans la procédure de réponse interne, la densité de capture des capteurs d'au moins une unité fonctionnelle est spécifiée sur la base de l'état introduit de telle sorte qu'un état plus faible entraîne la spécification d'une densité de capture des capteurs plus élevée.

4. Procédé selon l'une des revendications précédentes, **caractérisé en ce que**, lorsque l'état introduit est inférieur à l'état spécifié, la densité de capture des capteurs d'au moins une unité fonctionnelle est augmentée par rapport à une densité de capture des capteurs spécifiée pour un fonctionnement normal, et/ou **en ce que**, lorsque l'état introduit est supérieur à l'état spécifié, la densité de capture des capteurs d'au moins une unité fonctionnelle est réduite par rapport à la densité de capture des capteurs spécifiée pour un fonctionnement normal.

5. Procédé selon l'une des revendications précédentes, **caractérisé en ce qu'**une association d'au moins l'une des unités fonctionnelles audit état est prévue sur la base de l'aspect fonctionnel concerné, ou **en ce que**, dans la procédure de réponse interne, au moins l'une des unités fonctionnelles est associée à l'état introduit au moyen de l'ensemble (12) de surveillance, et **en ce que** la densité de capture des capteurs modifiée, en particulier augmentée, est spécifiée pour ladite au moins une unité fonctionnelle associée.

6. Procédé selon l'une des revendications précédentes, **caractérisé en ce que** la densité de capture des capteurs d'au moins une unité fonctionnelle est spécifiée en fonction de l'état introduit en spécifiant le débit temporel des données de capteurs déterminées, le débit temporel des données de capteurs capturées, le nombre de capteurs activés, la sélection des capteurs activés de l'ensemble capteur (8, 9, 10) d'au moins une unité fonctionnelle, et/ou la densité d'information des données de capteurs déterminées.

7. Procédé selon l'une des revendications précédentes, **caractérisé en ce que**, dans la procédure de réponse interne, l'utilisateur est invité, par l'intermédiaire de l'interface (13) d'utilisateur, à spécifier manuellement la densité de capture des capteurs d'au moins une unité fonctionnelle.

8. Procédé selon l'une des revendications précédentes, **caractérisé en ce que** le dispositif (1) d'étiquetage comporte, en tant qu'autres unités fonctionnelles, un ensemble (22) d'impression pour imprimer l'étiquette détachable ou détachée de la bande de matériau (5), un ensemble (23) de transport d'étiquettes pour transporter l'étiquette de l'ensemble (4) de distribution vers l'ensemble (22) d'impression et/ou vers l'ensemble (6) d'application, un ensemble (26) de pesage pour peser l'emballage respectif, et/ou un ensemble (27) de reconnaissance d'emballage, chaque unité fonctionnelle étant dotée d'un ensemble capteur respectif.

9. Procédé selon l'une des revendications précédentes, **caractérisé en ce que** l'introduction de l'état est effectuée au moyen d'un ensemble d'introduction et d'un ensemble de sortie de l'interface (13) d'utilisateur, de préférence **en ce que** l'ensemble d'introduction comprend au moins l'un d'un clavier, d'un écran tactile, d'une souris et d'un microphone, et/ou **en ce que** l'ensemble de sortie comprend au moins l'un d'un écran, d'un écran tactile, d'un haut-parleur et d'une imprimante, et/ou **en ce que** l'introduction de l'état est effectuée au moyen d'une interface d'utilisateur conçue sous la forme d'un appareil mobile.

10. Procédé selon l'une des revendications précédentes, **caractérisé en ce que** l'exécution de la procédure de requête d'utilisateur est déclenchée de manière temporisée, en particulier de manière cyclique, et/ou **en ce que** l'exécution de la procédure de requête d'utilisateur est déclenchée par une action spécifiée de l'utilisateur, en particulier une maintenance, un réaménagement et/ou une réparation du système d'étiquetage, au moyen de l'ensemble (12) de surveillance.

11. Procédé selon l'une des revendications précédentes, **caractérisé en ce que**, dans la procédure de requête d'utilisateur, l'utilisateur est invité à introduire l'état se rapportant à un aspect fonctionnel qui concerne l'image imprimée des étiquettes, en particulier la luminosité, le contraste, une qualité d'impression et/ou l'orientation de l'image imprimée sur les étiquettes, qui concerne l'application des étiquettes, en particulier l'orientation, la position et l'adhérence des étiquettes sur les emballages respectifs, et/ou qui concerne la productivité du système d'étiquetage.

12. Procédé selon l'une des revendications précédentes, **caractérisé en ce que**, dans la procédure de requête d'utilisateur, l'utilisateur est invité à introduire plusieurs états par le biais d'une hiérarchie de requêtes, dans lequel, dans la hiérarchie de requêtes, au moins une requête de niveau inférieur est associée à au moins une requête de niveau supérieur, de préférence en ce que ladite au moins une requête de niveau supérieur est effectuée en premier lieu et, en cas d'écart de l'état introduit par rapport à l'état spécifié dans la requête de niveau supérieur, ladite au moins une requête de niveau inférieur est effectuée.

13. Système d'étiquetage pour étiqueter des emballages individuels, le système d'étiquetage comportant un dispositif (1) d'étiquetage, en particulier un dispositif de marquage de prix, le dispositif (1) d'étiquetage étant équipé, en tant qu'unités fonctionnelles, d'un ensemble (2) d'alimentation pour le transport d'emballages respectifs, d'un ensemble (4) de distribution pour distribuer une étiquette détachable d'une bande de matériau (5), et d'un ensemble (6) d'application pour appliquer l'étiquette distribuée sur l'emballage respectif, au moins l'une de ces unités fonctionnelles ou la totalité de ces unités fonctionnelles comportant respectivement un ensemble capteur (8, 9, 10), le dispositif (1) d'étiquetage comportant un ensemble (11) de commande qui, dans une procédure d'étiquetage, active les unités fonctionnelles pour étiqueter les emballages individuels, le système d'étiquetage comportant un ensemble (12) de surveillance qui, pendant la procédure d'étiquetage, capture dans une procédure de surveillance les données de capteurs déterminées par les ensembles capteurs (8, 9, 10) de ladite au moins une unité fonctionnelle, selon une densité de capture des capteurs spécifiée pour l'unité fonctionnelle respective, et le système d'étiquetage comportant une interface (13) d'utilisateur,
**caractérisé**
**en ce que** le système d'étiquetage est conçu pour mettre en œuvre un procédé selon l'une quelconque des revendications 1 à 12.

14. Ensemble de surveillance pour un système d'étiquetage selon la revendication 13, conçu pour exécuter une procédure de surveillance pendant une procédure d'étiquetage d'un dispositif (1) d'étiquetage du système d'étiquetage, l'ensemble de surveillance capturant, dans la procédure de surveillance, les données de capteurs déterminées par les ensembles capteurs (8, 9, 10) de ladite au moins une unité fonctionnelle, selon une densité de capture des capteurs spécifiée pour l'unité fonctionnelle correspondante, et l'ensemble de surveillance étant conçu pour être connecté, par une technique de commande, à une interface (13) d'utilisateur du système d'étiquetage,
**caractérisé**
**en ce que** l'ensemble (12) de surveillance exécute une procédure de requête d'utilisateur, dans laquelle un utilisateur est invité, par l'intermédiaire de l'interface (13) d'utilisateur du système d'étiquetage, à introduire un état se rapportant à un aspect fonctionnel du système d'étiquetage, et l'état introduit par l'utilisateur est transmis à l'ensemble (12) de surveillance, en ce que l'ensemble (12) de surveillance compare l'état introduit avec un état spécifié et, en cas d'écart de l'état introduit par rapport à l'état spécifié, exécute une procédure de réponse interne dans laquelle est spécifiée une densité de capture des capteurs, modifiée, en particulier augmentée, par rapport à la densité de capture des capteurs précédente, d'au moins une unité fonctionnelle.

15. Ensemble de surveillance selon la revendication 14, **caractérisé en ce qu'**il comporte une mémoire (28) contenant des instructions de programme, et au moins un processeur (29) destiné à exécuter les instructions de programme, et **en ce que** la mémoire (28) et les instructions de programme sont conçues pour commander, conjointement avec le processeur (29), l'ensemble de surveillance afin d'exécuter la procédure de requête d'utilisateur et la procédure de réponse interne.
